# EUROPÄISCHE PATENTSCHRIFT

(11) **EP 3 517 259 B1**
(45) Veröffentlichungstag und Bekanntmachung des Hinweises auf die Patenterteilung: **12.05.2021**
(21) Anmeldenummer: 19153616.8
(22) Anmeldetag: 24.01.2019
(51) Int. Cl.: B27B 5/22, B27G 19/02

(54) **BRENNHOLZWIPPSÄGE MIT AUTOMATISCH SPERRENDER SICHERHEITSABDECKUNG**
FIREWOOD TILTING CIRCULAR SAW WITH AUTOMATIC LOCKING SAFETY COVER
SCIE CIRCULAIRE BASCULANTE POUR BOIS DE CHAUFFAGE POURVU DE COUVERCLE DE SÉCURITÉ À VERROUILLAGE AUTOMATIQUE

(30) Priorität: 24.01.2018 DE 202018000357 U; 16.02.2018 DE 202018100886 U
(43) Veröffentlichungstag der Anmeldung: 31.07.2019
(73) Patentinhaber: Güde GmbH & Co. KG, 74549 Wolpertshausen (DE); Laizhou New Hardware Machinery Co., Ltd., Laizhou City (CN)
(72) Erfinder: Bürkle, Joachim, 74549 Wolpertshausen (DE); Yi, Liu, Laizhou City, Shandong (CN)
(74) Vertreter: Misselhorn, Hein-Martin

(56) Entgegenhaltungen:
- EP-A1- 2 390 070
- EP-A1- 2 390 071
- DE-A1-102011 017 063

## Beschreibung

Die Erfindung betrifft eine Wippsäge nach dem Oberbegriff des Anspruchs 1.

### DER TECHNISCHE HINTERGRUND

Wippsägen werden im Regelfall zum Ablängen längerer Gegenstände verwendet. Das Schnittgut sind hier oft Holzscheite, aus denen ofengängiges Brennholz hergestellt werden soll. Aufgrund dessen zeichnen sich solche Wippsägen dadurch aus, dass mit ihnen typischerweise über lange Zeiträume hinweg und in hohem Tempo gearbeitet wird, da entsprechende Mengen zu verarbeiten sind.

Solche Wippsägen bestehen aus einer Wippe, die zum Beispiel die Holzscheite aufnimmt. Die Wippe kann gegen das Sägeblatt geschwenkt werden, was dazu führt, dass das Sägeorgan die in der Wippe befindlichen Holzscheite zerteilt. Mit anderem Schnittgut verhält es sich genauso.

Solche Wippsägen sind relativ gefährlich, solange der Bediener mit losen Kleidungsstücken, Haaren oder seinen Extremitäten bis in den Bereich der Wippe gelangen kann, die das Brennholz aufnimmt. Dies insbesondere deshalb, da über die bereits angesprochenen langen Arbeitszeiten hinweg mit der Zeit die Konzentration nachlässt.

Hinzu kommt, dass sich der Bediener zunächst in trügerischer Sicherheit wähnt, da das laufende Sägeblatt nicht zu sehen ist, wenn sich die Wippe in ihrer Ruheposition befindet. Sobald man die Wippe etwas in Richtung auf das Sägeblatt schwenkt, tritt das Sägeblatt durch einen schmalen Schlitz unvermittelt im Bereich der Aufnahme der Wippe ein und schneidet alles, was sich in seiner Reichweite befindet. Hierdurch entsteht jäh Verletzungsgefahr.

Eine von unterschiedlichen typischen Gefahrensituationen kommt dadurch zustande, dass das Schnittgut zunächst ungünstig in der Aufnahme der Wippe zu liegen kommt und der Bediener es noch besser positionieren will. Kommt er dabei gegen die Wippe und bringt diese versehentlich zum Schwenken, besteht durch das eintretende Sägeblatt höchste Verletzungsgefahr.

Aufgrund dessen ist es notwendig, solche Wippsägen mit einer Sicherheitsabdeckung zu versehen und sicherzustellen, dass die Wippsäge erst dann betätigt werden kann, wenn die Sicherheitsabdeckung geschlossen ist.

Eine Lösung für dieses Problem wird bereits von dem europäischen Patent EP 1 992 461 B1 vorgeschlagen. Diese Lösung besteht darin, dass die Schutzhaube für das Sägeblatt mit einem lang nach vorne, hin zur Wippe auskragenden Vorsprung versehen wird. Dieser stößt die Sicherheitsklappe unweigerlich zu, sobald die Wippe in Richtung auf das Sägeblatt in Bewegung gesetzt wird.

Von dieser Konzeption geht jedoch zumindest eine nicht unerhebliche Missbrauchsgefahr aus. Denn für einen Bediener, der an schneller Arbeit interessiert ist, bietet es sich an, den Handgriff des Schließens der Sicherheitsklappe einzusparen und stattdessen bei jedem Schnittvorgang die Sicherheitsklappe von neuem durch die Schutzhaube zustoßen zu lassen. Auch andere Gefahren können sich bei dieser Konstruktion ergeben.

Die EP 2 390 071 A1 offenbart eine Wippsäge nach dem Oberbegriff des Anspruchs 1.

### DIE DER ERFINDUNG ZUGRUNDE LIEGENDE AUFGABE

Aufgrund dessen liegt der Erfindung die Aufgabe zugrunde, eine alternative Wippsäge zu schaffen, bei der die Wippe erst dann bewegt werden kann, wenn der Bediener willentlich eine Schutzabdeckung der gehörigen Art und Weise geschlossen hat.

### DIE ERFINDUNGSGEMÄSSE LÖSUNG

Die Lösung dieser Aufgabe erfolgt mit den Merkmalen des Anspruchs 1.

Vorgeschlagen wird eine Wippsäge mit einem Sägeorgan. Das Sägeorgan kann theoretisch ein Sägeband sein oder eine auf und ab gehende Schneide. Bevorzugt ist das Sägeorgan ein umlaufendes Sägeblatt, das eine Kreissäge verwirklicht.

Die Wippe der Wippsäge kann zwischen einer Ruheposition und mindestens einer, meist diversen Schneidpositionen verschwenkt werden. In jeder Schneidposition ragt das Sägeorgan zumindest teilweise bis in eine rinnenartige Aufnahme der Wippe hinein, in der sich das Schnittgut befindet.

Eine rinnenartige Aufnahme in diesem Sinne zeichnet sich dadurch aus, dass sie zumindest an drei Seiten durch Wände umgrenzt ist, in Gestalt einer bodenbildenden Fläche und zweier Seitenwände bildenden Flächen. Die besagten Flächen müssen nicht vollständig in sich geschlossen sein, sie können auch örtlich oder vollständig hinreichend kleine gitterartige Strukturen oder dergleichen bilden.

An der Wippsäge ist eine bewegliche Sicherheitsabdeckung vorgesehen, vorzugsweise in Gestalt einer Sicherheitsklappe. In ihrer Schließposition verschließt die Sicherheitsabdeckung die Beladeöffnung der rinnenartigen Aufnahme zumindest teilweise im Nahbereich des Sägeblatts, bevorzugt aber vollständig. Die Beladeöffnung ist dabei im Regelfall die der bodenbildenden Fläche entgegengesetzt gegenüberliegende Öffnung. In ihrer geöffneten Position, d. h. wenn die Sicherheitsabdeckung in Offenstellung geschwenkt oder völlig entfernt ist, gibt sie die Beladeöffnung der rinnenartigen Aufnahme zum Zwecke des Beladens mit Schnittgut frei, das dann von oben in die rinnenartige Aufnahme eingelegt werden kann.

Dabei ist eine Sicherheitssperre vorgesehen, die einen getrennt von der Sicherheitsabdeckung ausgebildeten - bevorzugt translatorisch - relativ zum Basisrahmen, relativ zur Schutzhaube des Sägeblatts und im Regelfall auch relativ zur Wippe selbst beweglichen Riegel umfasst.

Dieser blockiert die Wippe, wenn die Sicherheitsabdeckung ganz oder zumindest soweit geöffnet ist, dass Gefahr besteht. Die Wippe kann dann nicht in Richtung auf das Sägeblatt zu geschwenkt werden. Das Sägeblatt vermag also da nicht in den Innenbereich der rinnenartigen Aufnahme einzutreten, sondern verbleibt vollständig in dem von seiner Schutzhaube abgeschlossenen Bereich. Es besteht also keine Gefahr.

Der Riegel gibt die Wippe frei, sobald die Sicherheitsabdeckung zumindest im Wesentlichen geschlossen ist. Diese Freigabe erfolgt meist durch eine Relativbewegung des Riegels zur Wippe.

Vorzugsweise umfasst die Sicherheitssperre ein Tastorgan, das abtastet, ob die Sicherheitsabdeckung geschlossen ist. Dieses Abtasten ist bevorzugt mechanischer Natur. Ein solches mechanisches Abtasten ist besonders sicher, da es auch dann zuverlässig arbeitet, wenn zum Beispiel der Strom ausgefallen ist und unerwartet wieder zur Verfügung steht. Denn es muss unter allen Umständen verhindert werden, dass in einer solchen Situation die Wippe auf das zunächst noch stillstehende Sägeblatt eingeschwenkt worden ist und sich dann das Sägeblatt plötzlich durch das Wiederkehren des Stroms unerwartet in Bewegung setzt. Prinzipiell kann das Abtasten aber auch berührungslos erfolgen, etwa durch einen Reed-Kontakt, der auf elektrischem Wege eine entsprechende Sicherheitssperre betätigt.

Das besagte Tastorgan sorgt dafür, dass die Sicherheitssperre die Wippe nur dann freigibt, wenn die Sicherheitsabdeckung im Wesentlichen geschlossen ist.

### BEVORZUGTE WEITERE ENTWICKLUNGSMÖGLICHKEITEN FÜR DIE ERFINDUNG

Wie bereits angeklungen ist, ist das Tastorgan idealerweise ein mechanisches Tastorgan. Es wird von der Sicherheitsabdeckung betätigt, indem diese auf das Tastorgan einwirkt, vorzugsweise drückt, sobald sich die Sicherheitsabdeckung in ihrer Schließposition befindet. Das Tastorgan kann eine Stange sein, es kann aber prinzipiell auch ein beweglicher Bolzen sein, der zum Beispiel mit einem Bowdenzug gekoppelt ist und auf diese Art und Weise ein mechanisches Signal an einen anderen Teil der Sicherheitssperre weitergibt.

Die Sicherheitssperre umfasst bevorzugt mindestens eine Kulisse, die einen Freibereich aufweist, innerhalb dessen sich das Verriegelungsorgan beim Verschwenken der Wippe ungehindert hin und her bewegen kann. Darüber hinaus umfasst die Sicherheitssperre vorzugsweise einen Rastbereich, in den das Verriegelungsorgan formschlüssig einrasten kann, um die Wippe zu blockieren. Eine derart gestaltete Kulisse kann extrem zuverlässig mithilfe einer Stange oder des besagten Bowdenzuges mechanisch betätigt werden.

Idealerweise ist die Kulisse als Platte bzw. Metallplatte ausgestaltet. Der Freibereich und der Rastbereich sind dann idealerweise als entsprechende Durchbrüche ausgestaltet, die meist vollständig durch die Platte hindurch gehen. Als Platte wird hierbei ein Gebilde verstanden, das zwei große Hauptflächen aufweist, von denen jede mindestens eine achtmal größere Oberfläche besitzt als die zugehörigen Seitenflächen. Der Freibereich ist bevorzugt derart seitlich begrenzt, dass er zumindest eine Laibung besitzt, die eine Gleitfläche in Gestalt einer Kreisbahn bildet.

Die Kulisse muss umso größer werden, je länger der in ihr zu verwirklichende Freibereich sein muss. Aufgrund dessen ist es besonders günstig, wenn man die Kulisse im Nahbereich der Schwenkachse der Wippe ortsfest relativ zum Basisrahmen anbringt. Dieser Nahbereich wird vorzugsweise durch einen gedachten Zylinder definiert, dessen Radius maximal 20 cm oder besser nur 15 cm beträgt und dessen Mittellängsachse mit der Schwenkachse der Wippe identisch ist. Eine in diesem Bereich liegende Kulisse muss für den in sie hineinragenden Verriegelungsvorsprung nur relativ kurze Wege zur Verfügung stellen. Es sei gesagt, dass die Kulisse bevorzugt im untersten, bodennahen Viertel des Basisrahmens liegt, in Bezug auf dessen Gesamthöhe gerechnet. Weitere Ausgestaltungsmöglichkeiten, Wirkungsweisen und Vorteile ergeben sich aus der nachfolgenden Beschreibung der Ausführungsbeispiele.

### ANDERE SCHUTZGEGENSTÄNDE

Bevorzugt umfasst die Sicherheitssperre einen getrennt von der Sicherheitsabdeckung und ohne Beteiligung der Schutzhaube für das Sägeblatt ausgebildeten, translatorisch beweglichen Riegel. Dieser blockiert die Wippe, solange sie nicht gefahrlos in Richtung hin zum Sägeorgan geschwenkt werden kann. Er gibt die Wippe frei, sobald sie gefahrlos geschwenkt werden kann, etwa weil der Benutzer beide Hände an der Wippe hält.

Bevorzugt weist die Wippe einen Niederhalter auf, der durch die dem Bediener zugewandte, feststehende Seitenwand der rinnenartigen Aufnahme hindurch in die rinnenartige Aufnahme hinein schwenkbar ist.

### FIGURENLISTE

Die Figur 1 zeigt eine Gesamtansicht der erfindungsgemäßen Wippsäge schräg von hinten oben.
Die Figur 2 zeigt ein Ausführungsbeispiel der erfindungsgemäßen Sicherheitssperre, das nachfolgend als zweites Ausführungsbeispiel beschrieben wird.
Die Figur 3 zeigt eine Seitenansicht der Wippsäge gemäß Figur 1, teilweise in gläsernem Zustand dargestellt.
Die Figur 4 zeigt die Einzelheit A aus Figur 3.
Die Figur 5 zeigt die Einzelheit B aus Figur 3.
Die Figur 6 zeigt ein weiteres Ausführungsbeispiel der erfindungsgemäßen Sicherheitssperre bei geöffneter Sicherheitsabdeckung, die Wippe befindet sich währenddessen in ihrer Ruheposition.
Die Fig. 6a zeigt ausschnittweise eine leichte Abwandlung der Konstruktion gem. Fig. 6.
Die Fig. 6b ist eine vergrößerte Rückansicht eines auf den Riegel 21 fokussierten Ausschnitts der Fig. 6a.
Die Figur 7 zeigt das Ausführungsbeispiel gemäß Figur 6 bei soeben vollständig geschlossener Sicherheitsabdeckung, vor Beginn des Schwenkens der Wippe in Richtung auf das Sägeblatt.
Die Fig. 8 zeigt den von Fig. 3 dargestellten Niederhalter im Detail.
Die Fig. 9 zeigt eine Seitenansicht der Wippsäge teilweise in gläsernem Zustand dargestellt, es handelt sich um ein drittes Ausführungsbeispiel, bei dem die Verriegelung der Sicherheitsabdeckung 13 in ihrer geschlossenen Position anders ausgestaltet ist.
Die Fig. 10 zeigt die Einzelheit B aus der Fig. 9, gesehen in Richtung des von Fig. 10 eingezeichneten Pfeils.
Die Fig. 11 zeigt die Einzelheit A aus der Fig. 9.

### AUSFÜHRUNGSBE ISPIELE

### ÜBERBLICK

Den besten Überblick über ein Ausführungsbeispiel gemäß der Erfindung gibt die Figur 1.

Gut zu erkennen ist hier die Wippsäge 1. Sie weist einen Basisrahmen 2 auf, der vorzugsweise aus einem bockartigen Gestell besteht, dessen Beine einschließlich der sie verbindenden Querstrebe paarweise die Gestalt eines nach unten offenen A haben können. An dem Basisrahmen ist vorzugsweise ein Motor 3 montiert. Dieser treibt ein Sägeorgan an. Das Sägeorgan ist im Regelfall direkt auf seiner Welle befestigt. Statt des Motors kann auch eine Vorrichtung zum Ankuppeln einer umlaufenden Welle, etwa einer Maschinenantriebswelle in Gestalt einer Welle vorhanden sein, die von einem Traktor kommt, oder eine sonstige Transmission.

Das Sägeorgan 4 hat vorzugsweise die Gestalt einer umlaufenden Scheibe und bildet dann das Sägeblatt einer Kreissäge, vergleiche Figur 3.

Dieses Sägeblatt wird überall dort, wo es nicht schneiden soll, durch eine jedenfalls im Betrieb relativ zu dem Basisrahmen 2 stillstehende Schutzhaube 5 abgedeckt. Wo das Sägeblatt so abgedeckt ist, gehen keine Gefahren von ihm aus.

Zusätzlich zu dem Basisrahmen 2 ist eine sogenannte Wippe 6 vorgesehen. Die Wippe 6 ist um eine Achse 7 schwenkbar. Die Achse ist im Regelfall im Wesentlichen horizontal angeordnet. Sie wird von dem Basisrahmen 2 getragen.

Wie man gut anhand der Figur 1 sieht, ist vorzugsweise um die gleiche Achse 7 schwenkbar eine Stütze 8 vorgesehen. Die Stütze 8 ist idealerweise mithilfe einer Blockiervorrichtung 9 in ihrer Betriebsposition arretierbar. Die Stütze 8 verhindert ein Kippen der Wippsäge hin zum Bediener, wenn die Wippe mit Schnittgut vollgeladen ist.

Bevorzugt ist der Basisrahmen 2 zusätzlich mit mindestens einem paar Räder versehen, um die Wippsäge 1 leicht an ihren Einsatzort verbringen zu können. Dies ist allerdings nicht figürlich dargestellt.

Wie man sieht, besteht die Wippe im Regelfall aus zumindest einem Wippenrahmen 10.

Die Hauptelemente dieses Wippenrahmens 10 sind bevorzugt Metallrohre. Diese Metallrohre können miteinander verschweißt sein. Sie bilden bevorzugt ein nach unten offenes U. Dieses U wird an seinem untersten Ende von der Achse 7 durchgriffen. Dadurch wird es schwenkbar gehalten.

Die den Wippenrahmen bildenden Metallrohre sind vorzugsweise zusätzlich beplankt, im Regelfall mit einem oder mehreren Blechen.

Darüber hinaus besitzt die Wippe weitere Elemente, sodass sie die in Figur 1 gut zu erkennende, rinnenartige Aufnahme 11 für das Schneidgut bildet. Dabei besitzt die dem Sägeblatt zugewandte Seite der rinnenartigen Aufnahme einen Schlitz. Durch diesen tritt das Sägeblatt hindurch, sobald die Wippe in Richtung hin zu dem Sägeblatt geschwenkt wird.

Die rinnenartige Aufnahme 11 ist dafür vorgesehen, mindestens einen, bevorzugt aber mehrere Abschnitte z. B. eines Baumstamms nebeneinander aufnehmen zu können, so, wie hier mit dem Teil angedeutet ist, das das Bezugszeichen BS trägt. Die rinnenartige Aufnahme 11 wird von oben her beladen, wie man an dieser Figur sieht.

Die rinnenartige Aufnahme 11 kann an ihren beiden links und rechts neben dem Sägeblatt liegenden Stirnseiten offen sein. Das gilt jedenfalls dann, wenn diese Stirnseiten weit genug von dem Bereich entfernt sind, in dem das Sägeblatt in der Rinne arbeitet, um sicherzustellen, dass der Bediener nicht mit einem Körperteil bis in den Bereich des Sägeblatt gelangen kann. Bei besonders sicheren Vorrichtungen sind auch diese Stirnseiten geschlossen, zum Beispiel mithilfe eines Blechs. Ansonsten gilt, dass die Sicherheitsabdeckung die rinnenartige Aufnahme von oben her zumindest im Nahbereich des Sägeblattes von oben her abdeckt, vorzugsweise jedoch auf ganzer Breite.

Wie man sieht, ist auch eine Sicherheitsabdeckung 13 vorgesehen. Diese Sicherheitsabdeckung 13 kann ein vollständig abnehmbarer Deckel sein. Idealerweise handelt es sich aber um eine Sicherheitsklappe. Diese ist um eine Achse schwenkbar an der Wippe 6 befestigt. Besonders günstig ist es, wenn die Achse an der Seite der Wippe ausgebildet ist, die dem Sägeblatt unmittelbar benachbart ist. Optimal ist die Achse so positioniert, dass sie im Wesentlichen horizontal liegt.

In Figur 1 ist die als Klappe ausgebildete Sicherheitsabdeckung 13 in vollständig aufgeschwenktem Zustand zu erkennen. Auf diese Art und Weise kann die rinnenartige Aufnahme leicht von oben her mit dem Schnittgut beladen werden. Die als Klappe ausgebildete Sicherheitsabdeckung 13 kann in Richtung des Pfeils P zu geschwenkt werden. In ihrer geschlossenen Stellung deckt sie die Beladeöffnung der rinnenartigen Aufnahme 11 vollständig ab. Hierdurch wird die Gefahr beseitigt, dass der Bediener mit den Händen oder Haaren oder losen Kleidungsstücken bis in den Bereich des Sägeblattes gelangen kann.

Um zu verhindern, dass der Bediener zu arbeiten beginnt, die Wippe in Richtung auf das Sägeblatt schwenkt und er dann die Sicherheitsabdeckung 13 doch wieder öffnet und sich dadurch in Gefahr bringt, ist erfindungsgemäß eine sogenannte Sicherheitssperre SP vorgesehen.

Die Sicherheitssperre SP wird nachfolgend erläutert.

### ERSTES AUSFÜHRUNGSBEISPIEL

Die Sicherheitssperre SP gewährleistet, dass die Wippe erst dann aus ihrer Ruheposition in Richtung hin zum Sägeblatt geschwenkt werden kann, wenn die Sicherheitsabdeckung 13 vollständig geschlossen ist.

Wie die Sicherheitssperre SP funktioniert, lässt sich am einfachsten anhand der Figuren 6 und 7 erläutern.

Zu der Sicherheitseinrichtung gehört vorzugsweise eine Kulisse 15, wie sie am besten in den Figuren 2, 3, 6 und 7 zu erkennen ist. Die Kulisse 15 ist unbeweglich gegenüber dem Basisrahmen 2 montiert.

Diese Kulisse 15 stellt eine Aussparung bereit, die funktional in einen Freibereich 16 und einen Rastbereich 17 aufgeteilt ist. In diese Aussparung ragt der vorzugsweise in Gestalt eines Bolzens ausgeführte Verriegelungsvorsprung 18 hinein, der das Verriegelungsorgan bildet. Am besten ist das anhand der Figuren 6 und 7 zu erkennen.

Der Freibereich 16 ist so gestaltet, dass der Verriegelungsvorsprung 18 innerhalb des Freibereichs (wenn er dort angekommen ist) die Schwenkbewegung ausführen kann, die ihm durch das Verschwenken der Wippe 6 aufgezwungen wird. Der Verriegelungsvorsprung steht vorzugsweise frei auskragend von der Stange 19 ab. Er ist dann nur auf einer Seite an der Stange befestigt. Die Stange 19 ist unter dem Einfluss einer am besten in Figur 2 zu erkennenden Feder translatorisch-relativbeweglich zu der Wippe 6 an dieser gelagert. Die Stange 19 schwenkt daher zusammen mit der Wippe, kann aber dieser gegenüber hin und her bewegt werden.

Die Sicherheitsabdeckung 13 wirkt auf die Stange 19 ein. Vorzugsweise wirkt sie auf eine freie Stirnseite der Stange 19 ein. Zu diesem Zweck kann die Sicherheitsabdeckung 13 mit dem in den Figuren 6 und 7 gezeigten Verriegelungsbügel ausgestattet sein. Letzterer ist günstig, aber nicht in jedem Fall zwingend. Dieser Verriegelungsbügel ist idealerweise U-förmig oder V-förmig ausgebildet. Die beiden freien Enden seiner Schenkel sind idealerweise an der Sicherheitsabdeckung 13 festgelegt. Meist sind sie angeschweißt.

Solange sich die Stange 19 noch in ihrer von Figur 6 gezeigten Position befindet, greift ihr Verriegelungsvorsprung 18 in den Rastbereich 17 der Kulisse 15 ein.

Auf diese Art und Weise verhindert der Verriegelungsvorsprung 18 durch Formschluss mit der Kulisse 15, dass die Wippe aus ihrer Ruheposition in Richtung hin zu dem Sägeblatt geschwenkt werden kann, vergleiche Figur 3, Figur 2 und Figur 6. Wenn man die Sicherheitsabdeckung nun in ihre geschlossene Position bringt, dann bewegt sich der Verriegelungsbügel 20 auf die Stange 19 zu. Diese Bewegung verläuft so, wie das die Figur 6 mittels des Pfeils P2 zeigt. Sobald der Verriegelungsbügel 20 aufgrund dieser Bewegung gegen die freie Stirnseite der Stange 19 anschlägt und sich nach wie vor weiter in Richtung des Pfeils P2 bewegt, drückt er die Stange 19 nach unten. In weiterreichende Worte gefasst kann man also sagen, dass die Sicherheitsabdeckung die Stange betätigt.

Dadurch wird die Stange 19 in die von Figur 7 gezeigte Position überführt. Wie man sieht, gelangt der mit der Stange 19 verbundene Verriegelungsvorsprung 18 aus dem Rastbereich 17 in den Freibereich 16. Der Verriegelungsvorsprung 18 verriegelt daher nun nicht mehr, d. h. die Wippe lässt sich in Richtung auf das Sägeblatt schwenken. Durch eine solche Schwenkung gelangt der Verriegelungsvorsprung 18 immer tiefer in den Freibereich 16 hinein.

Bevor die Sicherheitsabdeckung 13 ihre vollständig geschlossene Position erreicht hat, ist allerdings das passiert, was man beim Vergleich der Figuren 6 und 7 erkennen kann. Durch die Bewegung der Stange 19 relativ zur Wippe 6 nach unten ist der Riegel 21 (der hier bevorzugt als Fanghaken ausgeführt ist) mit seiner einen Flanke gegen den Anschlag 22 angelaufen. Der Fanghaken ist um eine von der Stange 19 getragene, meist im Wesentlichen horizontal angeordnete Achse 23 schwenkbar an der Stange 19 gehalten. Daher hat der Anschlag 22 den Fanghaken im Uhrzeigersinn schwenken lassen, jedenfalls in der Darstellung, die die Fig. 6 und 7 zeigen. Dadurch hat das Hakenmaul 24 einen Abschnitt des Verriegelungsbügels 20 erfasst und in sich aufgenommen.

Hierdurch wird die Sicherheitsabdeckung 13 formschlüssig mit der Stange 19 verbunden. Dies deshalb, weil ja der Fanghaken aus seiner von Figur 7 gezeigten Position nicht wieder im Gegenuhrzeigersinn zurückschwenken und öffnen kann, solange sich die Stange in der gezeigten Position befindet.

Nun ist leicht anhand der Figur 7 nachzuvollziehen, dass die Sicherheitsabdeckung 13 endgültig gegen unbefugtes Öffnen gesichert ist, sobald die Wippe nun in Richtung hin zum Sägeblatt geschwenkt wird. Denn der Verriegelungsvorsprung 18 gelangt durch eine solche Schwenkbewegung tiefer in den Freibereich 16 hinein. Er wird durch die obere Laibung 25 des Freibereichs 16 derart gefangen, dass die Stange 19 nicht wieder nach oben zurückbewegt werden kann. Die Laibung 25 ist bei alledem so ausgestaltet, dass dieser Zustand während der gesamten Schwenkbewegung beibehalten wird.

Wie man gut anhand der Figur 7 sieht, gelangt die Laibung 25 erst dann wieder mit dem Verriegelungsvorsprung 18 außer Eingriff, wenn der Verriegelungsvorsprung wieder unterhalb des Rastbereichs 17 angekommen ist, was der Ruhestellung der Wippe entspricht. Jetzt kann die Stange 19 unter dem Einfluss der hier nicht gezeigten Feder wieder zurück nach oben gedrückt werden, in die von Figur 6 gezeigte Position.

Unterstützt wird all das durch die Feder, die dem Haken zugeordnet ist und diesen in seine offene Position drückt.

Die Sicherheitsabdeckung wird nun freigegeben und kann geöffnet werden.

Der Vollständigkeit halber ist noch anzumerken, dass in Figur 6 und 7 noch zwei Lager 26 und 27 zu erkennen sind, die typischerweise an der Wippe 6 befestigt sind. Die Lager führen die Stange 19 translatorisch an der Wippe. Eines dieser Lager kann, was hier nicht gezeigt ist, zugleich so ausgeführt sein, dass es auch den Anschlag 22 bildet.

Ebenfalls der Vollständigkeit halber sei gesagt, dass die Stange 19 bevorzugt parallel zu einem der Rohre verläuft, das den Wippenrahmen 10 bildet. Im Prinzip könnte die Stange 19 sogar in einem solchen Rohr laufen.

In Figur 4 sieht man noch einmal sehr deutlich die bereits beschriebene Kulisse 15, die Stange 19, den vorzugsweise von ihr frei auskragend getragenen Verriegelungsvorsprung 18 und den Anbringungsort der Kulisse 15 im Nahbereich der Achse 7, um die die Wippe schwenkt. Sehr gut zu erkennen ist in Figur 4 auch die bereits angesprochene, aber in den Figuren 6 und 7 nicht gezeigte Feder bzw. das entsprechende Federelement 28. Das Federelement 28 ist vorzugsweise als Spiralfeder ausgebildet.

Die Fig. 6a und 6b beschreiben eine leicht abgewandelte Variante der Verriegelung für die Sicherheitsabdeckung 13, die aber weit überwiegend der Verriegelung entspricht, die die Fig. 6 und 7 darstellen.

Wie bei allen Varianten bevorzugt, ist es auch bei der Variante, die die Fig. 6a und 6b zeigen, so, dass die Stange 19 in einem geschlossenen oder meist einseitig längsgeschlitzten Rohr oder Kastenträger geführt wird, das den Wippenrahmen 10 der Wippe 6 mit ausbildet. Was diese Variante von der der Fig. 6 und 7 unterscheidet, ist die Art des Anschlags 22. Dieser wird bei der von den Fig. 6a, 6b gezeigten Variante durch zwei Bolzen oder Stifte gebildet, die an einer Seitenwand des besagten Rohrs oder Kastenträgers befestigt sind, z. B. angeschraubt oder angeschweißt, vgl. Fig. 6b. Es lässt sich leicht nachvollziehen, dass die Verriegelungsfunktion die gleiche ist, wie zuvor anhand der Fig. 6 und 7 beschrieben.

In diesem Zusammenhang ist auch die Fig. 6a sehr anschaulich. Man sieht hier sehr gut die Sicherheitsabdeckung 13 und den Verriegelungsbügel 20, der an ihr befestigt ist. Wie beschrieben ist es vorzugsweise so, dass der Verriegelungsbügel 20 oder das stattdessen verwendete sonstige Verriegelungsorgan von oben her durch eine Aussparung des besagten Rohrs oder Kastenträgers in dessen Inneres eindringt. Dort trifft der Verriegelungsbügel auf die Stirnseite der Stange 19. Er drückt sie nach unten, entriegelt dadurch die hier nicht nochmals gezeigte Kulisse und bringt dabei den Riegel 21 zum Schwenken, der den Verriegelungsbügel fängt. In beiden Figuren 6a und 6b ist das Federelement VE zu erkennen, das den Riegel 21 so vorspannt, dass er sich in seine Offenposition bewegt, sobald er mit dem Anschlag 22 außer Eingriff kommt.

Das geschilderte Ausführungsbeispiel und seine eben erwähnte Variante sind nicht das einzige Ausführungsbeispiel der Erfindung.

### ZWEITES AUSFÜHRUNGSBEISPIEL

Ein alternatives Ausführungsbeispiel zeigt die Figur 2.

Dieses alternative Ausführungsbeispiel entspricht funktionell vollständig dem bisher beschriebenen Ausführungsbeispiel, insbesondere der gesamte Bereich um die Kulisse 15 bzw. die Kulissenplatte entspricht dem bisher beschriebenen Ausführungsbeispiel. Das in Bezug auf das erste Ausführungsbeispiel Gesagte gilt also in entsprechender Weise auch für dieses zweite Ausführungsbeispiel.

Was demgegenüber anders ist, das ist die Art, wie die Sicherheitsabdeckung 13 verriegelt wird.

Die Sicherheitsabdeckung 13 ist auch hier wieder vorzugsweise mit einem Verriegelungsbügel 20 ausgestattet. Letzterer ist in bereits beschriebener Weise an der Sicherheitsabdeckung 13 befestigt.

Zusätzlich ist vorzugsweise an der Wippe selbst ein Lagerbock 29 befestigt, hier in Gestalt eines Omega-förmig gebogenen Blechteils. Dieses Blechteil trägt eine Achse 30, die in Figur 2 nur angedeutet ist.

Um diese Achse 30 herum schwenkbar ist ein Riegel 21 gelagert. Der Riegel 21 hat einen Betätigungshebel 31. Dieser Betätigungshebel 31 wird vorzugsweise durch einen Betätigungsarm 32 bedient. Der Betätigungsarm 32 ist an der Stange 19 festgelegt, etwa durch Verschraubung oder Verschweißung, vergleiche auch Figur 5.

Wie man sieht, kommt der Verriegelungsbügel 20 (bzw. gegebenenfalls auch die Sicherheitsabdeckung 13 direkt) im Zuge der Bewegung bevorzugt wieder an der Stirnseite der Stange 19 zur Anlage. Die Anlage erfolgt in der bereits beschriebenen Art und Weise, sobald die Sicherheitsabdeckung sich ihrer geschlossenen Position nähert. Wie man leicht anhand der Figur 5 nachvollziehen kann, passiert, sobald der Verriegelungsbügel 20 sich noch weiter nach unten in Richtung zur Stange 19 bewegt und diese mitnimmt, Folgendes:
Die Stange 19 bewegt sich mitsamt dem daran befestigten Betätigungsarm 32 nach unten. Dadurch kommt der Betätigungsarm 32 mit dem Betätigungshebel 31 des Riegels 21 in Kontakt.

Eine weitere Bewegung des Betätigungsarms 32 zusammen mit der Stange 19 nach unten lässt den Riegel 21 gegen die Vorspannkraft seiner hier nicht gezeigten Feder im Gegenuhrzeigersinn schwenken. Dadurch übergreift der Riegel 21 mit seinem Maul den Verriegelungsbügel 20 und hält ihn fest. Auch auf diese Art und Weise wird der Verriegelungsbügel 20 und mit ihm die Sicherheitsabdeckung 13 mit der Stange 19 verbunden. Das erfolgt so, wie bereits oben geschildert.

Auch die Kulisse 15 und der ihr zugeordnete Verriegelungsvorsprung 18 arbeiten wieder so, wie das bereits oben beschrieben wurde. Das bedeutet, dass die Kulisse auch hier den Riegel 21, den Verriegelungsbügel 20 und damit die Sicherheitsabdeckung 13 so lange in der geschlossenen Position festhält, wie die Wippe hin und her geschwenkt wird. Ein Lösen erfolgt erst, wenn die Wippe wieder ihre Ruheposition erreicht hat. Dann erfolgt die Freigabe der Sicherheitsabdeckung 13 in der bereits oben beschriebenen Art und Weise.

### DRITTES AUSFÜHRUNGSBEISPIEL

Ein weiteres alternatives Ausführungsbeispiel zeigen die Figuren 9, 10 und 11.

Dieses alternative Ausführungsbeispiel entspricht funktionell vollständig den bisher beschriebenen Ausführungsbeispielen. Das in Bezug auf das erste Ausführungsbeispiel Gesagte gilt also in entsprechender Weise auch für dieses zweite Ausführungsbeispiel.

Was demgegenüber anders ist, das ist die Art, wie die Sicherheitsabdeckung 13 verriegelt wird.

Das erkennt man am besten anhand der Fig. 10 und 11. Die Fig. 10 und 11 zeigen das obere und das untere Ende der Stange 19, in etwas vereinfachter Darstellung. Ausweislich der Fig. 11 entspricht der gesamte Bereich um die Kulisse 15 bzw. die Kulissenplatte herum dem bisher beschriebenen ersten Ausführungsbeispiel.

Im Unterschied zu dem ersten und dem zweiten Ausführungsbeispiel ist das obere Ende der Stange 19 mit einer als Keil wirkenden Schräge 40 ausgerüstet, die hier vorzugsweise an einem L-Profil 41 verwirklicht ist, das an der Stange 19 befestigt ist.

Sobald die Stange 19 durch das Schließen der Sicherheitsabdeckung 13 in der bereits beschriebenen Art und Weise nach unten gedrückt wird, gleitet die Keilschräge 40 an dem hier als translatorisch bewegbarer Schieber ausgeführten Riegel 21 ab. Dadurch wird der Riegel 21 gegen das ihn in Offenstellung drückende Federelement VE in seine Schließstellung verschoben. Dadurch wird der Riegel 21 in die ihm zugeordnete Falle 42 bzw. deren Auge eingeschoben. Die Falle ist an der Sicherheitsabdeckung 13 befestigt. Dadurch wird die Sicherheitsabdeckung verriegelt. Zu sagen ist noch, dass der Riegel 21 auch hier an der Wippe angebracht ist. Ferner ist der Riegel 21 bevorzugt so angeordnet, dass er in horizontaler Richtung translatorisch verschiebbar ist.

In Bezug auf alle bisher geschilderten Ausführungsbeispiele sei noch gesagt, dass die Stange 19 und die Kulisse 15 so abgedeckt sind, dass der Benutzer die Stange 19 wirklich nur dadurch in die Position schieben kann, die ein Schwenken der Wippe ermöglicht, dass er die Sicherheitsabdeckung in ihre geschlossene Position bringt. Der Benutzer kann die Stange ansonsten nicht erreichen.

### DER SELBSTSTÄNDIG ERFINDERISCHE NIEDERHALTER

Besonders interessant an der ganzen Sache ist noch der Niederhalter für das Schneidgut. Diesen zeigen die Figur 3 und die Figur 8.

Der Niederhalter besteht vorzugsweise aus mehreren schwenkbar relativ zueinander gekoppelten Stangen oder Scheiben.

Der Niederhalter für das Schneidgut ist in der Seitenwand der Wippe angeordnet. Gemeint ist die Seitenwand, die dem Bediener zugewandt ist und die unterhalb der Sicherheitsabdeckung 13 liegt. Zu diesem Zweck ist in dieser Seitenwand der Wippe eine Öffnung vorgesehen. Durch die besagte Öffnung kann zumindest ein Teil der Stangen, die hier den Niederhalter bilden, in die rinnenartige Aufnahme für das Schneidgut hineinragen.

Ein wesentlicher Teil dieses Niederhalters ist der Schwenkhebel 34. Der Schwenkhebel 34 ist auf der Außenseite der besagten Seitenwand mittels eines Lagerbocks 35 gehalten. Der Lagerbock 35 bildet eine von der Seitenwand beabstandete, ortsfest an der Wippe festgelegte Schwenkachse 38 für den Schwenkhebel 34 aus. Der Schwenkhebel bildet in Bezug auf die Achse 38 eine Wippe. Der eine Teil der Wippe liegt auf der einen und der andere Teil der Wippe auf der gegenüberliegenden Seite der Achse. Über die Hebelverhältnisse, die die beiden Wippenarme ausbilden, kann die Übersetzung konstruktiv eingestellt werden.

Der Schwenkhebel 34 ist vorzugsweise über eine weitere ihm gegenüber schwenkbare Stange, die ein Koppelelement 36 bildet, mit dem Druckstück des Niederhalters verbunden. Hierzu dient die relativ zur Wippe 6 als ganze mobile Achse 36a, die den Schwenkhebel mit dem Koppelelement relativ zueinander schwenkbar verbindet. Die koppelnde Schwenkachse ist gegenüber der Wippe mobil.

Statt eines Koppelelementes in Gestalt der gezeigten, in sich starren Stange könnte auch ein Seil, bevorzugt ein im Wesentlichen in sich biegeweiches Stahlseil, verwendet werden.

Das Druckstück des Niederhalters ist seinerseits schwenkbar um eine Achse 39 an der besagten Seitenwand gehalten. Die Achse 39 bildet eine weitere ortsfest an der Wippe gehaltene Schwenkachse aus. Das Druckstück besitzt eine lange Seite L, die auf der einen Seite von der Achse 39 ausgebildet ist. Die lange Seite L hat bevorzugt Zähne Z oder Formschlusselemente, mit der sich das Druckstück an dem zu schneidenden Holz festbeißen kann. Das Druckstück 37 besitzt darüber hinaus vorzugsweise eine kurze Seite K, mit der es über die relativ zur Wippe 6 als ganze mobile Achse 36b schwenkbar mit dem Koppelelement 36 verbunden ist. Die kurze Seite K liegt auf der anderen Seite der Drehachse 39, verglichen mit der langen Seite. Über die Hebelverhältnisse, die die beiden Wippenarme in Gestalt der langen und der kurzen Seite ausbilden, kann die Übersetzung konstruktiv eingestellt werden.

Sobald nun der Benutzer die freie Seite des Schwenkhebels 34 aus der von Figur 3 gezeigten Position nach unten drückt, wird das Koppelelement 36 angehoben. Es übt Zug auf die kurze Seite des Druckstücks 37 aus. Das führt dazu, dass das Druckstück 37 um seine Achse 39 (im Gegenuhrzeigersinn) nach innen in die rinnenartige Aufnahme hineinschwenkt. Dort drückt es auf das Schnittgut und verhindert z. B. dessen Rotation.

Es leuchtet ohne weiteres ein, dass dieser Niederhalter sehr ergonomisch ist.

Denn es findet hier eine Art Bewegungsumkehr statt, der Niederhalter muss nicht durch Zug nach oben vom Bediener betätigt werden, sondern kann durch Druck nach unten betätigt werden.

Meist wird auch eine Kraftübersetzung erreicht.

Bemerkenswert ist noch, dass der Niederhalter insgesamt gesehen so konstruiert ist, dass er in gelüftetem Zustand vollständig hinter der Wand verschwindet, die die rinnenartige Aufnahme der Wippe begrenzt. Es besteht also keine Gefahr, dass der Niederhalter im Zuge des Beladens der Wippe versehentlich mitgenommen wird und dann in eine Stellung gedrückt wird, in der er seine Funktion nicht mehr ausüben kann oder gar beschädigt wird.

Zusammenfassend kann man sagen, dass der das Druckstück 37 des Niederhalters mit Kraft beaufschlagende Schwenkhebel, den der Bediener betätigt, mittels eines biegeschlaffen Zugmittels, bevorzugt in Gestalt des beidendig/beidseitig gelenkig angelenkten Koppelelements 36, ausschließlich Zugkräfte auf das Stück bzw. Druckstück 37, dem hier die eigentliche Niederhalterfunktion zukommt, ausübt.

Der große Vorteil dieses Niederhalters liegt darin, dass er nicht durch die Sicherheitsabdeckung greift oder an dieser gehalten ist. Er vergrößert daher nicht das Gewicht bzw. die träge Masse, die bei jedem der meist unzähligen Öffnungs- und Schließvorgänge der Sicherheitsabdeckung gehandhabt werden muss.

### BEZUGSZEICHENLISTE

1 Wippsäge
2 Basisrahmen
3 Motor
4 Sägeorgan
5 Schutzhaube
6 Wippe
7 Achse
8 Stütze
9 Blockiervorrichtung
10 Wippenrahmen
11 rinnenartige Aufnahme
   Schlitz für Sägeblatt
13 Sicherheitsabdeckung
   Achse
15 Kulisse
16 Freibereich
17 Rastbereich
18 Verriegelungsvorsprung
19 Stange
20 Verriegelungsbügel
21 Riegel
22 Anschlag
23 Achse
24 Hakenmaul
25 Laibung des Freibereichs
26 Lager
27 Lager
28 Federelement
29 Lagerbock
30 Achse
31 Betätigungshebel
32 Betätigungsarm
   Niederhalter
34 Schwenkhebel
35 Lagerbock
36 Koppelelement
36a mobile Achse des Koppelelements
36b mobile Achse des Koppelelements
37 Druckstück
38 Schwenkachse
39 Achse
40 Keilschräge / Keilfläche / Keil
41 L-Profil
42 Falle
BS Baumstamm
Z Zahn des Druckstücks
L lange Seite des als Wippe ausgebildeten Druckstücks
K kurze Seite des als Wippe ausgebildeten Druckstücks
SP Sicherheitssperre
P Bewegung der Sicherheitsabdeckung in Schließrichtung
P2 Bewegung des Verriegelungsbügels in Schließrichtung
VE Federelement

## Patentansprüche

1. Wippsäge (1) mit zumindest einem Sägeorgan (4) und einer relativ zum Sägeorgan (4) relativ zu einem Basisrahmen (2) um eine Drehachse verschwenkbar gelagerten Wippe (6) mit einer rinnenartigen Aufnahme (11) für das Schneidgut, wobei die Wippe (6) zwischen einer dem Sägeorgan (4) fernen Ruheposition und einer Schneidposition verschwenkbar ist, in der das Sägeorgan (4) das in der rinnenartigen Aufnahme (11) befindliche Schneidgut schneidet, wobei an der Wippsäge (1) eine bewegliche Sicherheitsabdeckung (13) vorgesehen ist, die in ihrer Schließposition die Beladeöffnung der rinnenartigen Aufnahme (11) verschließt, und die in ihrer geöffneten Position die Beladeöffnung zum Beladen freigibt, wobei eine Sicherheitssperre (SP) vorgesehen ist, **dadurch gekennzeichnet, dass** die Sicherheitssperre (SP) einen getrennt von der Sicherheitsabdeckung (13) ausgebildeten, beweglichen Riegel (21) umfasst, der die Wippe (6) blockiert, wenn die Sicherheitsabdeckung (13) ganz oder teilweise geöffnet ist, und der die Wippe (6) freigibt, wenn die Sicherheitsabdeckung (13) zumindest im Wesentlichen geschlossen ist,
wobei die Sicherheitssperre (SP) vorzugsweise ein Tastorgan umfasst, das abtastet, ob die Sicherheitsabdeckung (13) geschlossen ist, und die Wippe (6) nur bei geschlossener Sicherheitsabdeckung (13) freigibt.

2. Wippsäge (1) nach Anspruch 1, **dadurch gekennzeichnet, dass** das Tastorgan ein mechanisches Tastorgan ist, das von der Sicherheitsabdeckung (13) betätigt wird, sobald sie sich in Schließposition befindet.

3. Wippsäge (1) nach einem der vorhergehenden Ansprüche, **dadurch gekennzeichnet, dass** die Sicherheitssperre (SP) mindestens eine Kulisse (15) umfasst, die einen Freibereich (16) aufweist, innerhalb dessen sich das Verriegelungsorgan beim Verschwenken der Wippe (6) ungehindert hin und her bewegen kann, und einen Rastbereich (17), in den das Verriegelungsorgan einrasten kann, um die Wippe (6) zu blockieren.

4. Wippsäge (1) nach einem der vorhergehenden Ansprüche, **dadurch gekennzeichnet, dass** das Tastorgan so gestaltet ist, dass es das Verriegelungsorgan von dem Rastbereich (17) in den Freibereich (16) bewegt, wenn die Sicherheitsabdeckung (13) in ihre Schließposition gebracht wird.

5. Wippsäge (1) nach einem der vorhergehenden Ansprüche, **dadurch gekennzeichnet, dass** das Tastorgan entweder einen Bowdenzug umfasst oder, bevorzugt, eine an der Wippe (6) gelagerte, mit ihr verschwenkbare und relativ zu ihr verschiebbare Stange (19) ist.

6. Wippsäge (1) nach einem der vorhergehenden Ansprüche, **dadurch gekennzeichnet, dass** die Stange (19) ein Verriegelungsorgan in Gestalt eines Verriegelungsvorsprungs (18) bewegt, der in die Kulisse (15) hineinragt und sich bei der bestimmungsgemäßen Betätigung der Säge zwischen deren Freibereich (16) und deren Rastbereich (17) hin und her bewegt.

7. Wippsäge (1) nach einem der vorhergehenden Ansprüche, **dadurch gekennzeichnet, dass** die Kulisse (15) eine Platte, vorzugsweise eine Metallplatte ist.

8. Wippsäge (1) nach einem der vorhergehenden Ansprüche, **dadurch gekennzeichnet, dass** die Kulisse (15) im Nahbereich der Schwenkachse der Wippe (6) fest relativ zum Basisrahmen (2) angebracht ist, vorzugsweise in einem Bereich, der innerhalb eines gedachten Zylinders liegt, der einen Radius von 20 cm, besser nur von 15 cm aufweist und dessen Mittellängsachse mit der Schwenkachse der Wippe (6) identisch ist.

9. Wippsäge (1) nach einem der vorhergehenden Ansprüche, **dadurch gekennzeichnet, dass** die Stange (19) immer dann, wenn die Sicherheitsabdeckung (13) in Ruheposition der Wippe (6) geöffnet wird, durch die Vorspannung einer Feder so bewegt wird, dass der Verriegelungsvorsprung (18) aus dem Freibereich (16) in den Rastbereich (17) überführt wird und dadurch die Wippe (6) blockiert.

10. Wippsäge (1) nach einem der vorhergehenden Ansprüche, **dadurch gekennzeichnet, dass** die Sicherheitsabdeckung (13) bei Erreichen ihrer vollständig geschlossenen Position die Stange (19) gegen die Vorspannung der Feder so bewegt, dass der Verriegelungsvorsprung (18) aus dem Rastbereich (17) in den Freibereich (16) überführt wird und dadurch die Wippe (6) freigibt.

11. Wippsäge (1) nach einem der vorhergehenden Ansprüche, **dadurch gekennzeichnet, dass** die Stange (19) im Zuge ihrer Bewegung, die den Verriegelungsvorsprung (18) in den Freibereich (16) überführt, mindestens einen der Sicherheitsabdeckung (13) zugeordneten Riegel (21) betätigt, der die Sicherheitsabdeckung (13) in ihrer geschlossenen Position festhält.

12. Wippsäge (1) nach einem der vorhergehenden Ansprüche, **dadurch gekennzeichnet, dass** der mindestens eine der Sicherheitsabdeckung (13) zugeordnete Riegel (21) von der Stange (19) geschlossen gehalten wird.

13. Wippsäge (1) nach einem der vorhergehenden Ansprüche, **dadurch gekennzeichnet, dass** der Freibereich (16) in der Kulisse (15) eine Nut oder ein Fenster mit einer Laibung (25) ist, die der Verriegelungsvorsprung (18) beim Verschwenken der Wippe (6) entlanggleitet, wodurch die Stange (19) so von der Kulisse (15) festgehalten wird, dass sie den der Sicherheitsabdeckung (13) zugeordneten Riegel (21) geschlossen hält.

14. Wippsäge (1) nach einem der vorhergehenden Ansprüche, **dadurch gekennzeichnet, dass** der der Sicherheitsabdeckung (13) zugeordnete Riegel (21) um eine von der Stange (19) getragene, mit ihr translatorisch hin und her bewegbare Achse (23) schwenkbar gelagert ist und ein Anschlag (22) vorhanden ist, der mit dem Riegel (21) in Kontakt tritt, wenn die Stange (19) in Richtung auf die Kulisse (15) bewegt wird, wobei der Anschlag (22) so positioniert ist, dass er dem Riegel (21) bei weiterer Bewegung eine Schwenkbewegung aufzwingt.

15. Wippsäge (1) nach einem der vorhergehenden Ansprüche, **dadurch gekennzeichnet, dass** der der Sicherheitsabdeckung (13) zugeordnete Riegel (21) mit einer Feder zusammenwirkt, die ihn in seine geöffnete, die Sicherheitsabdeckung (13) freigebende Stellung drückt.

## Claims

1. Rocker saw (1) with at least one sawing element (4) and a rocker (6) which is mounted pivotably about an axis of rotation relative to the sawing element (4) relative to a base frame (2) with a channel-like receptacle (11) for the material to be cut, wherein the rocker (6) is pivotable between a resting position away from the sawing element (4) and a cutting position in which the sawing element (4) cuts the material to be cut which lies in the channel-like receptacle (11), wherein a movable safety cover (13) is provided on the rocker saw (1), which safety cover closes the loading opening of the channel-like receptacle (11) in its closed position, and releases the loading opening for loading in its open position, wherein a safety lock (SP) is provided, **characterized in that** the safety lock (SP) comprises a movable bolt (21) separated from the safety cover (13), which bolt blocks the rocker (6) when the safety cover (13) is fully or partially open, and releases the rocker (6) when the safety cover (13) is at least substantially closed,
wherein the safety lock (SP) preferably comprises a sensing element which scans whether the safety cover (13) is closed and only releases the rocker (6) when the safety cover (13) is closed.

2. Rocker saw (1) according to claim 1, **characterized in that** the sensing element is a mechanical sensing element which is actuated by the safety cover (13), as soon as it is in the closed position.

3. Rocker saw (1) according to one of the preceding claims, **characterized in that** the safety lock (SP) comprises at least one link (15) which has a free area (16), within which the locking element can move back and forth in an unhindered way when pivoting the rocker (6), and a latching area (17) into which the locking element can engage in order to block the rocker (6).

4. Rocker saw (1) according to one of the preceding claims, **characterized in that** the sensing element is designed in such a way that it moves the locking element from the latching area (17) into the free area (16), when the safety cover (13) is brought into its closed position.

5. Rocker saw (1) according to one of the preceding claims, **characterized in that** the sensing element comprises either a Bowden cable or, preferably, a rod (19) which is mounted on the rocker (6), pivotable with it and displaceable relative to it.

6. Rocker saw (1) according to one of the preceding claims, **characterized in that** the rod (19) moves a locking element in the form of a locking projection (18) which protrudes into the link (15) and moves back and forth between the free area (16) of the saw and its latching area (17), when the saw is operated as intended.

7. Rocker saw (1) according to one of the preceding claims, **characterized in that** the link (15) is a plate, preferably a metal plate.

8. Rocker saw (1) according to one of the preceding claims, **characterized in that** the link (15) is rigidly fixed in the vicinity of the pivoting axis of the rocker (6) relative to the base frame (2), preferably in an area within an imaginary cylinder which has a radius of 20 cm, better only 15 cm and whose central longitudinal axis is identical to the pivoting axis of the rocker (6).

9. Rocker saw (1) according to one of the preceding claims, **characterized in that**, whenever the safety cover (13) is opened in the resting position of the rocker (6), the rod (19) is moved by the bias of a spring such that the locking projection (18) is transferred from the free area (16) into the latching area (17) and thereby blocks the rocker (6).

10. Rocker saw (1) according to one of the preceding claims, **characterized in that** the safety cover (13), when reaching its fully closed position, moves the rod (19) against the bias of the spring such that the locking projection (18) is transferred from the latching area (17) into the free area (16) and thereby releases the rocker (6).

11. Rocker saw (1) according to one of the preceding claims, **characterized in that**, in the course of its movement which transfers the locking projection (18) into the free area (16), the rod (19) actuates at least one bolt (21) assigned to the safety cover (13), which bolt holds the safety cover (13) in its closed position.

12. Rocker saw (1) according to one of the preceding claims, **characterized in that** the at least one bolt (21) assigned to the safety cover (13) is held closed by the rod (19).

13. Rocker saw (1) according to one of the preceding claims, **characterized in that** the free area (16) in the link (15) is a groove or a window with a reveal (25) which the locking projection (18) slides along when pivoting the rocker (6), so that the rod (19) is held by the link (15) in such a way that it keeps the bolt (21) assigned to the security cover (13) closed.

14. Rocker saw (1) according to one of the preceding claims, **characterized in that** the bolt (21) assigned to the safety cover (13) is pivotably mounted about an axis (23) carried by the rod (19) and movable back and forth with it in a translational manner and there is a stop (22) which comes into contact with the bolt (21), when the rod (19) is moved in the direction of the link (15), wherein the stop (22) is positioned in such a way that it forces a pivoting movement on the bolt (21) upon further movement.

15. Rocker saw (1) according to one of the preceding claims, **characterized in that** the bolt (21) assigned to the safety cover (13) cooperates with a spring which pushes it into its open position releasing the safety cover (13).

## Revendications

1. Scie à bascule (1) avec au moins un élément de sciage (4) et une bascule (6) montée de manière pivotante autour d'un axe de rotation par rapport à l'élément de sciage (4) par rapport à un châssis de base (2) avec un réceptacle en forme de gouttière ( 11) pour le matériau à couper, la bascule (6) pouvant pivoter entre une position de repos éloignée de l'élément de sciage (4) et une position de coupe dans laquelle l'élément de sciage (4) coupe le matériau à couper qui se trouve dans le réceptacle en forme de gouttière (11), un couvercle de sécurité (13) mobile étant prévu sur la scie à bascule (1), qui ferme l'ouverture de chargement du réceptacle en forme de gouttière (11) dans sa position fermée, et qui relâche l'ouverture de chargement pour le chargement dans sa position ouverte, un verrou de sécurité (SP) étant prévu, **caractérisé en ce que** le verrou de sécurité (SP) comprend un verrou (21) mobile séparé du couvercle de sécurité (13), quel verrou bloque la bascule (6) lorsque le couvercle de sécurité (13) est complètement ou partiellement ouvert, et qui relâche la bascule (6) lorsque le couvercle de sécurité (13) est au moins essentiellement fermé,
le verrou de sécurité (SP) comprenant de préférence un élément palpeur qui palpe si le couvercle de sécurité (13) est fermé et ne relâche la bascule (6) que lorsque le couvercle de sécurité (13) est fermé.

2. Scie à bascule (1) selon la revendication 1, **caractérisée en ce que** l'élément palpeur est un élément palpeur mécanique qui est actionné par le couvercle de sécurité (13) dès qu'il est en position fermée.

3. Scie à bascule (1) selon l'une quelconque des revendications précédentes, **caractérisée en ce que** le verrou de sécurité (SP) comprend au moins une coulisse (15) qui a une zone libre (16) à l'intérieur de laquelle l'élément de verrouillage peut se déplacer librement d'avant en arrière lors du pivotement de la bascule (6), et une zone de verrouillage (17) dans laquelle l'élément de verrouillage peut s'engager pour bloquer la bascule (6).

4. Scie à bascule (1) selon l'une quelconque des revendications précédentes, **caractérisée en ce que** l'élément palpeur est conçu de manière à déplacer l'élément de verrouillage de la zone de verrouillage (17) dans la zone libre (16), lorsque le couvercle de sécurité (13) est amené dans sa position fermée.

5. Scie à bascule (1) selon l'une quelconque des revendications précédentes, **caractérisée en ce que** l'élément palpeur comprend soit un câble Bowden, soit, de préférence, une tige (19) qui est montée sur la bascule (6), pivotante avec elle et déplaçable par rapport à elle.

6. Scie à bascule (1) selon l'une quelconque des revendications précédentes, **caractérisée en ce que** la tige (19) déplace un élément de verrouillage sous la forme d'une saillie de verrouillage (18) qui fait saillie dans la coulisse (15) et se déplace d'avant en arrière entre la zone libre (16) et la zone de verrouillage (17) de la scie, lorsque la scie est actionnée comme prévu.

7. Scie à bascule (1) selon l'une quelconque des revendications précédentes, **caractérisée en ce que** la coulisse (15) est une plaque, de préférence une plaque métallique.

8. Scie à bascule (1) selon l'une des revendications précédentes, **caractérisée en ce que** la coulisse (15) est monté de manière fixe à proximité de l'axe de pivotement de la bascule (6) par rapport au châssis de base (2), de préférence dans une zone à l'intérieur d'un cylindre imaginaire qui a un rayon de 20 cm, mieux seulement 15 cm et dont l'axe longitudinal central est identique à l'axe de pivotement de la bascule (6).

9. Scie à bascule (1) selon l'une des revendications précédentes, **caractérisée en ce que**, à chaque fois que le couvercle de sécurité (13) est ouvert en position de repos de la bascule (6), la tige (19) est déplacée par la tension de polarisation d'un ressort de telle manière que la saillie de verrouillage (18) est transférée de la zone libre (16) dans la zone de verrouillage (17) et bloque ainsi la bascule (6).

10. Scie à bascule (1) selon l'une quelconque des revendications précédentes, **caractérisée en ce que**, lorsque le couvercle de sécurité (13) atteint sa position complètement fermée, il déplace la tige (19) contre la tension de polarisation du ressort de telle manière que la saillie de verrouillage (18) est transférée de la zone de verrouillage (17) dans la zone libre (16) et relâche ainsi la bascule (6).

11. Scie à bascule (1) selon l'une quelconque des revendications précédentes, **caractérisée en ce que** la tige (19) actionne au cours de son mouvement, qui transfère la saillie de verrouillage (18) dans la zone libre (16), au moins un verrou (21) associé au couvercle de sécurité (13), quel verrou (21) maintient le couvercle de sécurité (13) dans sa position fermée.

12. Scie à bascule (1) selon l'une quelconque des revendications précédentes, **caractérisée en ce que** l'au moins un verrou (21) associé au couvercle de sécurité (13) est maintenu fermé par la tige (19).

13. Scie à bascule (1) selon l'une quelconque des revendications précédentes, **caractérisée en ce que** la zone libre (16) de la coulisse (15) est une rainure ou une fenêtre avec un intrados (25), le long de laquelle la saillie de verrouillage (18) coulisse lors du pivotement de la bascule (6), la tige (19) étant ainsi maintenue de la coulisse (15) de sorte qu'elle maintient le verrou (21) associé au couvercle de sécurité (13) en position fermée.

14. Scie à bascule (1) selon l'une des revendications précédentes, **caractérisée en ce que** le verrou (21) associé au couvercle de sécurité (13) est monté de manière pivotante autour d'un axe (23) qui est supporté par la tige (19) et déplaçable d'avant en arrière avec celle-ci par translation, et il y a une butée (22) qui vient en contact avec le verrou (21), lorsque la tige (19) est déplacée en direction de la coulisse (15), la butée (22) étant positionnée de manière à imposer un mouvement de pivotement sur le verrou (21) lors d'un mouvement supplémentaire.

15. Scie à bascule (1) selon l'une des revendications précédentes, **caractérisée en ce que** le verrou (21) associé au couvercle de sécurité (13) coopère avec un ressort qui le presse dans sa position ouverte relâchant le couvercle de sécurité (13).
